# EUROPÄISCHE PATENTANMELDUNG

(11) **EP 3 780 911 A1**
(43) Veröffentlichungstag der Anmeldung: **17.02.2021**
(21) Anmeldenummer: 19191484.5
(22) Anmeldetag: 13.08.2019
(51) Int. Cl.: H05B 33/08

(54) **KRAFTFAHRZEUG-BELEUCHTUNGSEINRICHTUNG**

(71) Anmelder: ZKW Group GmbH, 3250 Wieselburg (AT)
(72) Erfinder: Graf, Thomas, 3140 Pottenbrunn (AT); Hebenstreit, Georg, 3100 St. Pölten (AT)
(74) Vertreter: Patentanwaltskanzlei Matschnig & Forsthuber OG

(57) **Zusammenfassung**

Eine Kraftfahrzeug-Beleuchtungseinrichtung mit zumindest zwei LED-Seriensträngen, wobei jeder Strang in Serie geschaltet mehrere LEDs sowie einen Serientransistor (T1....T4) mit einem diesem zugeordneten Serienwiderstand (R1....R4) aufweist und die LED-Serienstränge an einer gemeinsamen Versorgungsquelle (Qi) liegen, wobei der Serientransistor (T1....T4) jedes Stranges als Konstantstromquelle geschaltet ist, wobei die in Serie liegenden LEDs den Lastwiderstand jedes Transistors bilden und der Serienwiderstand jedes Transistors einen Stromsensor bildet, die Steuerelektroden aller Serientransistoren miteinander verbunden sind und mit einer gesteuerten Referenzspannung versorgt sind, die an der Arbeitsstrecke eines Steuertransistors (T5) liegt, dessen Arbeitswiderstand (R6) an der gemeinsamen Versorgungsspannung liegt, und dessen Basisanschluss an einem Spannungsteiler liegt, wobei ein Zweig des Spannungsteilers ein Widerstand (R8) ist und der andere Zweig die Serienschaltung zumindest eines Widerstandes (R7, R6) mit zumindest einer Referenzspannungsdiode (D1, D2) ist, wobei diese Serienschaltung an der gemeinsamen Versorgungsquelle (Q_{I}) liegt, welche eine Überspannungserkennung besitzt.

## Beschreibung

Die Erfindung bezieht sich auf eine Kraftfahrzeug-Beleuchtungseinrichtung mit zumindest zwei LED-Seriensträngen, wobei jeder Strang in Serie geschaltet mehrere LEDs sowie einen Serientransistor mit einem diesem zugeordneten Serienwiderstand aufweist und die LED-Serienstränge an einer gemeinsamen Versorgungsquelle liegen.

Eine Ansteuerschaltung für eine Beleuchtungseinrichtung mit zumindest zwei LED-Seriensträngen, wobei jeder Strang in Serie geschaltet mehrere LEDs sowie einen Serientransistor mit einem diesem zugeordneten Serienwiderstand aufweist und die LED-Serienstränge an einer gemeinsamen Versorgungsspannung liegen, ist beispielsweise in der DE 199 50 135 A1 gezeigt, bei welcher zur Reduzierung der Ansteuerleistung die Serientransistoren den LED-Strängen ihren Strom im Sinne einer Master-Slave-Regelung getaktet zuführen.

Bei Kraftfahrzeug-Beleuchtungseinrichtungen versucht man, die maximale Versorgungsspannung niedrig zu halten und daher werden in mehreren Strängen jeweils mehrere LEDs mit gleichen Stromwerten betrieben, wobei die Stränge sozusagen parallel geschaltet sind. Erwünscht ist hier auch ein dynamischer Betrieb der LEDs, mit der Möglichkeit, diese dabei beliebig aus- und einzuschalten. Bei Kraftfahrzeug-Beleuchtungseinrichtungen der eingangs genannten Art mit analog geregelten Serientransistoren ergibt sich das Problem, dass die passiven Komponenten nicht tolerant gegenüber Toleranzen der LEDs sind. Eine dynamische Ansteuerung einzelner LEDs ist nicht möglich, da bei den bekannten Stromversorgungsschaltungen in den anderen Strängen starke Stromschwankungen auftreten und die LEDs nach Spannungen sortiert verbaut werden müssen, sodass ein dynamisches Ein- und Ausschalten nicht möglich ist. Das Ein- und Ausschalten von LEDs durch zu diesen parallel liegenden Überbrückungsschalter ist bekannt und beispielsweise in dem Dokument WO 2017/190172 der Anmelderin beschrieben. Dazu kommt, dass bei bekannten Lösungen die LEDs Spannungs-sortiert verbaut werden müssen, was gleichfalls wegen der Asymmetrie des Ausbaues ein dynamisches Schalten verhindert.

Es ist eine Aufgabe der Erfindung eine Kraftfahrzeug-Beleuchtungseinrichtung zu schaffen, bei welcher mehrere Stränge mit jeweils mehreren LEDs vorhanden sind und bei dynamischen Veränderungen der Anzahl der LEDs durch Ein- und Ausschalten keine Auswirkung auf je andere Stränge bzw. die Gesamtspannung auftritt.

Diese Aufgabe wird mit einer Kraftfahrzeug-Beleuchtungseinrichtung der eingangs angegebenen Art gelöst, bei welcher erfindungsgemäß der Serientransistor jedes Stranges als Konstantstromquelle geschaltet ist, wobei die in Serie liegenden LEDs den Lastwiderstand des Transistors bilden und der Serienwiderstand jedes Transistors eine Stromsensor bildet, die Steuerelektroden aller Serientransistoren miteinander verbunden sind und mit einer gesteuerten Referenzspannung versorgt sind, die an der Kollektor-Emitter-Strecke eines Steuertransistors liegt, dessen Arbeitswiderstand an der gemeinsamen Versorgungsspannung liegt, und dessen Steuerelektrode an einem Spannungsteiler liegt, wobei ein Zweig des Spannungsteilers ein Widerstand ist und der andere Zweig die Serienschaltung zumindest eines Widerstandes mit zumindest einer Referenzspannungsdiode ist, wobei diese Serienschaltung an der gemeinsamen Versorgungsquelle liegt, welche eine Überspannungserkennung besitzt.

Durch die Verwendung von Transistoren, die als Stromquellen eingesetzt werden, wobei hier eine Transistor-Stromquelle pro Strang zum Einsatz kommt und deren Steuerelektroden zusammengeschaltet sind, stellt sich in jedem Strang ein konstanter Strom ein, der sich auch bei dynamischen geschalteten LEDs. Die Gesamt-Spannung des Systems, welches von einer Strom- oder Spannungsquelle gespeist werden kann, wird somit niedrig gehalten, da nicht eine große Anzahl von LEDs in Serie geschaltet ist, sondern diese Anzahl auf mehrere Stränge aufgeteilt wird. Dadurch können auch Stromquellen, welche nicht für geringe Ströme ausgelegt sind solche niedrigen LED-Ströme treiben und auch dynamische Veränderungen bewerkstelligen.

Es ist von Vorteil, wenn jeder Serientransistor ein Bipolartransistor ist und/oder der Steuertransistors ein Bipolartransistor ist, da solche Transistoren günstig zur Verfügung stehen, sie verlässlich sind und ihre Beschaltung einfach ist.

Es ist weiters zweckmäßig, wenn parallel zu dem Widerstand des Spannungsteilers, der zwischen Basisanschluss des Steuertransistors und seinem Emitteranschluss liegt, ein Kondensator geschaltet ist.

Auch kann mit Vorteil vorgesehen sein, dass parallel zu dem Spannungsteiler ein Kondensator geschaltet ist.

Die Erfindung samt weiterer Vorteile ist im Folgenden an Hand einer beispielsweisen Ausführungsform näher erläutert, die in der Zeichnung veranschaulicht ist. In dieser zeigt die einzige Figur das Schaltbild für die Ansteuerung von vier Strängen, die jeweils mehrere in Serie geschaltete LEDs aufweisen.

Ausgangspunkt der hier gezeigten Schaltung sind hier vier Stränge S1 bis S4 mit sechs bzw. sieben in Serie liegenden LEDs, die alle gemeinsam das Bezugszeichen LED besitzen. Die Zahl der Stränge ist ebenso wie die Anzahl der in ihnen enthaltenen LEDs lediglich beispielsweise zu verstehen.

Jeder Strang S1 bis S4 weist außerdem einen Serientransistor T1, T2, T3 und T4 mit einem diesem zugeordneten Serienwiderstand R1, R2, R3 und R4 auf und die LED-Serienstränge liegen an einer gemeinsamen Versorgungsspannung Uv.

Die Serientransistoren T1, T2, T3 und T4 sind je als Stromquellen geschaltet, die je einen Serienwiderstand R1, R2, R3 und R4 aufweisen, wobei diesen Widerständen ein Kondensator C1, C2, C3 und C4 gegen HF-Einstreuungen parallel geschaltet ist. Die Steuerelektroden, hier die Basen, aller Serientransistoren sind miteinander verbunden, sodass an ihnen die gleiche Spannung liegt, wodurch die Symmetrie der einzelnen Stränge sichergestellt ist. Daher gleichen die Serientransistoren T1, T2, T3 und T4 Spannungsschwankungen aus.

Die Steuerelektroden (Basen) der vier Transistoren sind mit einem Arbeitswiderstand R5 eines Steuertransistors T5 gemeinsam versorgt, wobei sich die Versorgungsspannung Uv, gespeist von einer Versorgungsquelle Q_{I}, hier eine Stromquelle, welche einen Strom I liefert und eine Überspannungserkennung besitzt, so einstellt, dass der Summenstrom der vier Stränge dem eingestellten Strom der speisenden Stromquelle entspricht. Die Arbeitsstrecke des Steuertransistors T5 liegt zwischen den miteinander verbundenen Basisanschlüssen der Serientransistoren T1, T2, T3 und T4 und Masse. Die Ausfallserkennung eines Stranges, hervorgerufen durch den Ausfall einer LED durch Unterbrechung, bewirkt eine Spannungsreduktion an dem jeweiligen Strangwiderstand Rl...R4 durch den fehlenden Strangstrom. Durch die Basis-Emitter-Diode des entsprechenden Transistors wird die gemeinsame Basisspannung reduziert und dadurch werden die verbleibenden Stränge nicht mehr mit der richtigen Basisspannung versorgt und somit kann der definierte Strom nicht mehr fließen. Die versorgende Stromquelle kann den Strom nicht mehr treiben und erhöht die Eingangsspannung. Wenn die versorgende Stromquelle den Spannungsschwellwert, eingestellt durch zwei Referenzspannungdioden D1, D2 und ein Widerstandsnetzwerk R6, R7 und R8, erreicht hat, wird der Steuertransistor T5 leitend und sperrt die verbleibenden Stränge.

Dies beiden Referenzspannungdioden D1, D2 definieren den Spannungswert, der für die LED-Ausfallserkennung maßgeblich ist. Diese Spannung muss höher sein als die Summe der Flussspannungen des LED-Stranges mit der größten Anzahl an LEDs plus der Spannung an dem zugehörigen Serientransistor.

Der Arbeitswiderstand R5 des Steuertransistors T5 ist hier von besonderer Bedeutung, da er im Wesentlichen die Spannung Uv definiert, die durch eine nur angedeutete externe Versorgungs-Stromquelle Q_{I} erzeugt wird. Diese Arbeitswiderstand R5 wird so dimensioniert, dass durch ihn ein um den Gesamtverstärkungsfaktor aller Transistoren T1, T2, T3 und T4 geringerer Strom fließt, als die Summe aller Ströme durch die vier Transistoren der Stränge S1 bis S4. Der Transistor T5 bewirkt ein Abschalten sämtlicher Stränge bei Ausfall lediglich eines einzigen Stranges, denn bei Ausfall eines einzelnen Stranges kann kein Strangstrom mehr durch den Emitterwiderstand des zugehörigen Serientransistors fließen; durch den Emitterwiderstand fließt dann lediglich der Basisstrom. Dadurch sinkt das gemeinsame Basispotential und die Versorgungsstromquelle erhöht die Versorgungsspannung so weit, dass der eingeprägte Strom fließen könnte. Jedoch werden bei einer solchen Erhöhung der Versorgungsspannung die Dioden D1 und D2 leitend, worauf über den Basisstrom der Steuertransistor T5 aktiviert (leitend) wird. Die versorgende Stromquelle Q_{I} muss ihrerseits eine Überspannungserkennung besitzen; die LED-Ausfallserkennung bewirkt nur, dass sämtliche LEDs abgeschaltet werden. Ein Kondensator C5 in Verbindung mit den Widerständen R6, R7 und R8 und die zugehörige Zeitkonstante führen zu einer Verzögerung des Ansprechens bei ungewünschten Störungen und auch, um Einschwingvorgänge der externen Stromversorgungsquelle Q_{I} zu unterdrücken.

Ein Widerstand R9 am Eingang der Schaltung dient dazu, bei kleinen Leckströmen zu verhindern, dass geringes Licht von den LEDs emittiert wird, was jedoch nicht erfindungswesentlich ist. Zum Schutz vor transienten Spannungsimpulsen liegen am Eingang der Schaltung auch einerseits zwei in Serie geschaltete Schutzdioden D3 und D4 (Suppressordioden) und andererseits ein Kondensator C7.

Wie ersichtlich, sind bei der Erfindung die einzelnen Transistor-Stromquellen durch eine gemeinsame Ansteuerung so zusammen geschaltet, dass diese im Verbund jegliche Spannungsänderung durch dynamische Lasten ausgleichen, ohne der Primärquelle diese Veränderung weiterzugeben, wobei sie einen fixen Stromwert zwischen den einzelnen Strängen konstant halten.

Der Begriff "Transistor" ist hier nicht auf Bipolar-Transistoren eingeschränkt, sondern soll beispielsweise auch Feldeffekttransistoren umfassen. Unter dem verwendeten Begriff "Arbeitsstrecke" ist somit bei Bipolaren Transistoren die Kollektor-Emitter-Strecke zu verstehen, bei Feldeffekttransistoren die Gate-Source-Strecke. Sinngemäß ist die Steuerelektrode bei Bipolartransistoren die Basis und bei Feldeffekttransistoren das Gate

Wegen der Strom-Symmetrierung, die der Erfindung zu eigen ist, können LED-Steuergeräte als Treiber eingesetzt werden, welche für niedrige LED-Spannungen aber hohen LED-Ströme ausgelegt sind, sodass dadurch auch dynamische Lasten betrieben werden können. Solche LED-Steuergeräte bzw. LED-Treiber konnten bisher für Anwendungen mit einer hohen Anzahl von Kleinleistungs-LEDs nicht eingesetzt werden.

Der Erfindung bietet auch die Möglichkeit einer Ausfallserkennung von LEDs, da bei Ausfall einer LED irgendeines Zweiges durch Schalten des Steuertransistors die Strom- bzw. Spannungsquelle, welche eine Überspannungserkennung besitzt, den Ausfall anzeigt.

### Liste der Bezugszeichen

- C1: Kondensator
- C2: Kondensator
- C3: Kondensator
- C4: Kondensator
- C5: Kondensator
- C6: Kondensator
- C7: Kondensator
- D1: Referenzspannungdiode
- D2: Referenzspannungdiode
- D3: Schutzdiode
- D4: Schutzdiode
- I: Strom
- LED: LEDs
- Q_{I}: Versorgungsquelle
- R1...R4: Serienwiderstand
- R5: Widerstand
- R6: Widerstand
- R7: Widerstand
- R8: Widerstand
- R9: Widerstand
- S1: Strang
- S2: Strang
- S3: Strang
- S4: Strang
- T1: Serientransistor
- T2: Serientransistor
- T3: Serientransistor
- T4: Serientransistor
- T5: Steuertransistor
- Uv: Versorgungsspannung

## Patentansprüche

1. Kraftfahrzeug-Beleuchtungseinrichtung mit zumindest zwei LED-Seriensträngen, wobei jeder Strang in Serie geschaltet mehrere LEDs sowie einen Serientransistor (T1....T4) mit einem diesem zugeordneten Serienwiderstand (R1....R4) aufweist und die LED-Serienstränge an einer gemeinsamen Versorgungsquelle (Q_{I}) liegen,
**dadurch gekennzeichnet, dass**
der Serientransistor (T1....T4) jedes Stranges als Konstantstromquelle geschaltet ist, wobei die in Serie liegenden LEDs den Lastwiderstand jedes Transistors bilden und der Serienwiderstand jedes Transistors einen Stromsensor bildet,
die Steuerelektroden aller Serientransistoren miteinander verbunden sind und mit einer gesteuerten Referenzspannung versorgt sind, die an der Arbeitsstrecke eines Steuertransistors (T5) liegt, dessen Arbeitswiderstand (R6) an der gemeinsamen Versorgungsspannung liegt, und dessen Basisanschluss an einem Spannungsteiler liegt, wobei ein Zweig des Spannungsteilers ein Widerstand (R8) ist und der andere Zweig die Serienschaltung zumindest eines Widerstandes (R7, R6) mit zumindest einer Referenzspannungsdiode (D1, D2) ist, wobei diese Serienschaltung an der gemeinsamen Versorgungsquelle (Q_{I}) liegt, welche eine Überspannungserkennung besitzt.

2. Kraftfahrzeug-Beleuchtungseinrichtung nach Anspruch 1, **dadurch gekennzeichnet, dass** jeder Serientransistor (T1....T4) ein Bipolartransistor ist.

3. Kraftfahrzeug-Beleuchtungseinrichtung nach Anspruch 1 oder 2, **dadurch gekennzeichnet, dass** der Steuertransistors (T5) ein Bipolartransistor ist.

4. Kraftfahrzeug-Beleuchtungseinrichtung nach einem der Ansprüche 1 bis 3, **dadurch gekennzeichnet, dass** parallel zu dem Widerstand (R8) des Spannungsteilers, der zwischen Basisanschluss des Steuertransistors (T5) und seinem Emitteranschluss liegt, ein Kondensator (C6) geschaltet ist.

5. Kraftfahrzeug-Beleuchtungseinrichtung nach einem der Ansprüche 1 bis 4, **dadurch gekennzeichnet, dass** parallel zu dem Spannungsteiler (R7, R8) ein Kondensator (C5) geschaltet ist.
